# EUROPÄISCHE PATENTSCHRIFT

(11) **EP 0 180 722 B1**
(45) Veröffentlichungstag und Bekanntmachung des Hinweises auf die Patenterteilung: **03.06.1992**
(21) Anmeldenummer: 85109643.8
(22) Anmeldetag: 31.07.1985
(51) Int. Cl.: F42B 10/20

(54) **Flugkörper**
Missile
Missile

(30) Priorität: 05.09.1984 DE 3432614
(43) Veröffentlichungstag der Anmeldung: 14.05.1986
(73) Patentinhaber: Rheinmetall GmbH, 40880 Ratingen (DE)
(72) Erfinder: Unterstein, Klaus, D-4000 Düsseldorf 30 (DE)

(56) Entgegenhaltungen:
- DE-C- 2 342 783
- DE-C- 2 518 593
- US-A- 3 047 257
- US-A- 3 633 846
- US-A- 4 262 862

## Beschreibung

Die Erfindung betrifft einen Flugkörper nach dem Oberbegriff des Patentanspruchs 1.

Unter Flugkörper sind hierbei aus Abschußrohren gestartete Raketen sowie aus Rohrwaffen abgefeuerte Geschosse zu verstehen, die zur Flugbahnstabilisierung ein Heckleitwerk aufweisen. Um die Zielgenauigkeit derartiger Flugkörper zu verbessern, wird vielfach ein zweites flügelumfassendes Leitwerk vorgesehen, das in Flugrichtung vor dem Heckleitwerk angeordnet ist. Eine besonders große Wirkung ist mit diesem zweiten Leitwerk dann zu erzielen, wenn die Flügel dieses Leitwerks weit über den Durchmesser des Flugkörpers hinausragen.

Aus der Druckschrift DE-C3-25 18 593 ist ein Flugkörper bekannt, der den Merkmalen des Oberbegriffs des Patentanspruchs 1 entspricht. Zum Aufschwenken der im Gehäuse eingeklappten vorderen Stabilisierungsflügel dient hier ein pyrotechnisch antreibbarer Motor, der jedoch im Bereich der Flügel-Lagergestellen angeordnet ist und deshalb zum Öffnen einen erheblichen Energieaufwand erfordert, wobei über die die Ruhelage der Leitwerksflügel sichernde und für den Aufklappvorgang zu lösenden Haltemittel keine Angaben offenbart sind.

Aus der Druckschrift US-A-3,047,257 ist ein Flugzeug bekannt, bei dem zum kontrollierten Verstellen der Geometrie eines Flugzeugflügels ein Fluid-Motor eingesetzt wird, wodurch jedoch nur über einen längeren Zeitraum vergleichsweise kleine Verstellwege ausgeführt werden können.

Aus der Druckschrift US-A-4,262,862 ist es bekannt, bei einer Rakete die Leitwerksflügel über einen von einer Kolben/Zylinder-Einheit angetriebenen Seiltrieb zu öffnen. Hier liegt der Drehpunkt der Leitwerksflügel jedoch außerhalb des Raketenkörpers, weshalb diese Seilkonstruktion sehr raumaufwendig ist und - insbesondere aufgrund der hohen Abschußbelastungen - für ein aus einer Rohrwaffe abfeuerbares Geschoß nicht geeignet ist.

Der Erfindung liegt die Aufgabe zugrunde, ein den Merkmalen des Oberbegriffs des Patentanspruchs 1 entsprechenden Flugkörper mit einem besonders wirksamen und betriebssicher arbeitenden zweiten Leitwerk anzugeben, das auch nach sehr langer Lagerzeit und bei großen Beschleunigungsbeanspruchungen sicher aufgeklappt werden kann.

Diese Aufgabe wird ausgehend von einem Flugkörper der eingangs näher bezeichneten Art durch die in Patentanspruch 1 angegebene Erfindung gelöst.

Vorteilhafte Ausgestaltungen und Weiterbildungen der Erfindung gehen aus den Unteransprüchen hervor.

Die Erfindung wird nachfolgend unter Bezug auf die Zeichnungen näher erläutert. Dabei zeigt:
- Fig. 1:: eine schematische Darstellung eines Flugkörpers mit einem Heckleitwerk und einem zweiten Leitwerk;
- Fig. 2:: in Teilschnittdarstellung eine vergrößerte Detaildarstellung des Flugkörpers gemäß Fig. 1;
- Fig. 3:: eine Schnittdarstellung des Flugkörpers entlang der Linie III - III nach Fig. 2 mit Blick entlang des Pfeils 3';
- Fig. 4:: eine vergrößerte Detaildarstellung des Flugkörpers und zwar als Schnitt entlang des Kreissektors IV - IV nach Fig. 3;
- Fig. 5:: eine Schnittdarstellung des Flugkörpers entlang der Linie V - V nach Fig. 2.
- Fig. 6:: einen Querschnitt durch eine Weiterbildung der Erfindung.

Fig. 1 zeigt in schematischer Darstellung in Seitenansicht einen Flugkörper 100 mit einem für die Flugbahnstabilisierung vorgesehenen Heckleitwerk 101 und einem zweiten Flügel 14 umfassenden Leitwerk 102, das in Flugrichtung gesehen vor dem Heckleitwerk 101 angeordnet ist. Dieses zweite Leitwerk 102 ermöglicht eine besonders genaue Beeinflussung der Flugbahn des Flugkörpers 100 auf der Endphase seines Flugweges. Besonders wirksam sind hierfür Flügel 14, die weit über den Durchmesser des Flugkörpers 100 hinausragend ausgebildet sind.

Um auch mit derartigen Flügeln ein Abfeuern des Flugkörpers 100 aus Startrohren oder Waffenrohren mit einem vorgegebenen Kaliber, der im wesentlichen dem Außendurchmesser des Flugkörpers 100 entspricht, zu ermöglichen, werden die Flügel 14 dieses zweiten Leitwerks 102 zumindest während des Start- bzw. Abschußvorgangs einklappbar ausgebildet und erst im Anschluß daran, spätestens jedoch bei Beginn der Endphase der Flugbahn durch im folgenden noch näher erläuterte Mittel ausgeklappt, um in ihre Arbeitsstellung zu gelangen.

Fig. 2 zeigt in Teilschnittdarstellung eine vergrößerte Detaildarstellung des Flugkörpers nach Fig. 1 und zwar den mittleren Teil in Höhe des zweiten Leitwerks 102. Erkennbar ist ein in Arbeitsstellung ausgeklappter Flügel 14 sowie ein in Ruhestellung eingeklappter Flügel 14. In Ruhestellung ist der Flügel 14 in einem axial verlaufenden Schlitz 20 in der Außenwandung des Flugkörpers 100 angeordnet. Um von der Ruhestellung in die Arbeitsstellung zu gelangen, sind die Flügel 14 um senkrecht in Bezug auf die Längsachse 103 des Flugkörpers 100 angeordnete Achsen 21 drehbar gelagert. Das Aufklappen erfolgt zweckmäßig entgegen der Flugrichtung des Flugkörpers 100, so daß angreifende Luftkräfte den Aufklappvorgang unterstützen. Besondere Anforderungen werden an die Mittel gestellt, die die Flügel 14 des zweiten Leitwerks 102 aus der Ruhestellung in ihre Arbeitsstellung überführen. Einerseits sollen diese Mittel möglichst wenig Raum und Gewicht einnehmen, da sie als Totlast anteil die Nutzlast des Flugkörpers verringern; zum anderen sollen sie auch nach längerer Lagerungszeit auch bei stärksten Beschleunigungskräften betriebssicher arbeiten und die zunächst eingeklappten Flügel 14 entfalten. Erfindungsgemäß umfassen die Mittel zum Ausklappen der Flügel 14 einen aufblasbaren Körper (Airbag) 12, 12', der in Ruhestellung der Flügel 14 im wesentlichen im Bereich der Längsachse 103 des Flugkörpers 100 auf engstem Raum derart zusammengefaltet ist, daß die ihrer Lagerstelle auf den Achsen 21 ebgewandten Endstücke der in den Schlitzen 20 versenkten Flügel 14 auf diesem zusammengefalteten Körper 12, 12' aufliegen. Aus dieser zusammengefalteten Stellung ist dieser aufblasbare Körper 12, 12' durch Gaszufuhr aufblasbar, wobei er sich vorzugsweise in radialer Richtung ausdehnt und zu einem im wesentlichen scheibenförmigen Gebilde aufblasbar ist. Durch diesen Aufblasvorgang, der sich bei Gaszufuhr in sehr kurzer Zeit vollzieht, wird auf die Enden der Flügel 14 eine in Radialrichtung wirkende Kraft ausgeübt, so daß sie um die Drehachsen 21 herumschwenken und in ihre Arbeitsstellung gelangen, in der sie im wesentlichen senkrecht auf der Längsachse 103 des Flugkörpers 100 stehen. Bezugsziffer 12 kennzeichnet den aufblasbaren Körper im zusammengefalteten Zustand; Bezugsziffer 12' den aufgeblasenen Zustand. Ein hochgespanntes gasförmiges Medium zur Beaufschlagung des Körpers 12, 12' wird in einem Druckgasbehälter 3 mitgeführt, der über Gaskanäle 4, 6 unter Zwischenschaltung eines gegebenenfalls elektrisch fernbedienbaren Druckminderungsventils 5 mit dem aufblasbaren Körper 12, 12' verbunden ist. Bis zum Entfalten der Flügel 14 des Leitwerks 102 ist der Druckgasbehälter 3 durch einen gasdichten Verschluß 2 verschlossen. Dieser Verschluß 2 wird zwecks Einleitung des Aufklappvorgangs der Flügel 14 beispielsweise durch eine pyrotechnische Zündkapsel 1 beseitigt. Bevor das aus dem Druckgasbehälter 3 ausströmende hochgespannte Gas zwecks Ausklappen der Flügel 14 auf den aufblasbaren Körper 12, 12' einwirkt und diesem die deutlich in Fig. 4 erkennbare Gestalt verleiht, muß zunächst eine Sicherung entfernt werden, die den Flügel 14 in Ruhestellung innerhalb des axialen Schlitzes 20 arretiert. Diese Sicherung besteht aus einem im Gaskanal 6 in Richtung der Längsachse 103 gleitbar gelagerten Schieber 7, der eine topfförmig ausgebildete Haltescheibe 8 trägt, die mit ihrer Seitenwand 8' in eine in der Außenkante 22 des Flügels 14 angeordnete Ausnehmung 23 eingreift. Aus dem Druckgasbehälter 3 nach Entfernung des Verschlusses 2 ausströmendes Gas gelangt dazu über den Gaskanal 4 und das Druckminderungsventil 5 auch in den Gaskanal 6 und verschiebt den Schieber 7 so weit in Flugrichtung entlang der Achse 103, daß die Seitenwand 8' der topfförmig ausgestalteten Haltescheibe 8 außer Eingriff mit der Ausnehmung 23 des Flügels 14 gelangt und diesen dadurch freigibt. Durch die Fortbewegung des Schiebers 7 wird sodann eine Bohrung 11 im Gaskanal 6 freigegeben, die diesen mit dem aufblasbaren Körper 12, 12' verbindet und dessen Aufblasen durch den im Gaskanal 6 anstehenden Gasdruck ermöglicht. Durch die radiale Ausdehnung des aufblasbaren Körpers 12, 12' werden die Flügel 14 schlagartig herumgeschwenkt und gelangen so in ihre Arbeitsstellung, in der sie durch federbelastete Bolzen 24 arretiert werden, die in in der Nachbarschaft der Drehachse 21 im Flügel 14 angeordnete Ausnehmungen 25 eingreifen.

Die erfindungsgemäß für das Ausklappen der Flügel 14 vorgesehenen Mittel lassen sich auf vergleichsweise engem Raum unterbringen und arbeiten auch nach sehr langer Lagerzeit auch bei großen Beschleunigungsbeanspruchungen Gemäß einer weiteren Ausgestaltung der Erfindung, die in Fig. 6 nur in einer schematischen Querschnittszeichnung dargestellt ist, sind die Flügel 14 des Leitwerks in Radialrichtung eingeschoben innerhalb der Hülle des Flugkörpers 100 angeordnet. Ihre der Flugkörperachse zugewandten Endstücke liegen auf einem im Ruhezustand zusammengefalteten, aufblasbaren Körper 12 auf. Wenn dieser aufblasbare Körper 12 mit einem Gasdruck beaufschlagt wird, dehnt er sich aus und schiebt dabei die Flügel 14 in Radialrichtung nach außen, so daß sie in ihre Arbeitsstellung gelangen.

Der aufblasbare Körper 12, 12' besteht bei allen Ausführungsbeispielen der Erfindung aus einem gasdichten Material, das einer hohen Druckbeanspruchung standhält. Besonders geeignet ist beispielsweise eine gewebeverstärkte Gummihülle oder eine aus einem Kunststoff bestehende Hülle.

## Patentansprüche

1. Flugkörper mit einem Heckleitwerk (101) und einem zweiten, in Flugrichtung vor dem Heckleitwerk angeordneten Leitwerk (102), dessen Flügel (14) durch Mittel entgegen der Flugrichtung ausklappbar ausgebildet sind, wobei die Flügel (14) in Ruhestellung in axial verlaufenden Schlitzen (20) in der Außenwandung des Flugkörpers (100) angeordnet und um senkrecht in bezug auf die Längsachse (103) des Flugkörpers (100) angeordnete Achsen (21) drehbar gelagert sind, **dadurch gekennzeichnet,** daß zur Arretierung der Flügel (14) in Ruhestellung ein in einem Gaskanal (6) in Richtung der Längsachse (103) gleitbar gelagerter Schieber (7) vorgesehen ist, der eine topfförmig ausgebildete Haltescheibe (8) trägt, die mit ihrer Seitenwand (8') in eine in der Außenkante (22) des Flügels (14) angeordnete Ausnehmung (23) eingreift, und daß als Mittel zum Ausklappen der Flügel (14) ein über den Gaskanal (6) mit Druckgas beaufschlagbarer Körper (Airbag) (12) vorgesehen ist.

2. Flugkörper nach Anspruch 1, **dadurch gekennzeichnet,** daß der Airbag in Ruhestellung der Flügel (14) im wesentlichen im Bereich der Längsachse (103) des Flugkörpers (100) derart zusammengefaltet ist, daß die ihrer Lagerstelle auf den Achsen (21) abgewandten Endstücke der in Schlitzen (20) versenkten Flügel (14) auf ihm aufliegen und der sich vorzugsweise in radialer Richtung ausdehend zu einem im wesentlichen scheibenförmigen Gebilde aufblasbar ist.

3. Flugkörper nach einem der Ansprüche 1 oder 2, **dadurch gekennzeichnet,** daß die Mittel zum Ausklappen der Flügel (14) einen Druckgasbehälter (3) umfassen, und daß der Körper (12, 12') vermittels der gasdurchlässigen Kanäle (4, 6) mit dem Druckgasbehälter (3) verbindbar ist.

4. Flugkörper nach einem der Ansprüche 1 bis 3, **dadurch gekennzeichnet,** daß zur Arretierung des Flügels ein Feder belastbarer Bolzen (24) vorgesehen ist, der nach Ausklappen des Flügels (14) in eine in der Nachbarschaft der Drehachse (21) in Flügel (14) angeordnete Ausnehmung (25) eingreift.

## Claims

1. Missile with a tail unit system (101) and a second control surface system (102) which is positioned in front of the tail unit as viewed in the direction of flight and of which the blades (14) are constructed so that they can be extended by certain means in opposition to the direction of flight, the blades (14) being situated, when in their position of rest, in slits (20) taking an axial course in the outer casing of the missile (100) and being mounted so as to be rotatable about shafts (21) positioned perpendicular to the longitudinal axis (103) of the missile (100), characterised by the fact that for the purpose of locking the blades (14) in the position of rest a slide (7) is provided which is mounted in a gas channel (6) so as to be slidable in the direction of the longitudinal axis (103) and which is provided with a cup-shaped retaining plate (8) which by a side wall (8') engages a recess 23 situated in the outer edge (22) of the blade (14), and that a body (air bag) (12) which can be subject to pressure gas via a gas channel (6) is provided as a means for extending the blades (14).

2. Missile in accordance with Claim 1, characterised by the fact that the air bag, when the blades (14) occupy their position of rest, is folded, mainly in the zone of the longitudinal axis (103) of the missile (100), in such a way that those end pieces of the blades (14) embedded in slits (20) which face away from the position in which the blades (14) bear on the shafts (21) rest on the airbag which extends mainly in the radial direction and which can be inflated to a substantially disc-shaped structure.

3. Missile in accordance with one of Claims 1 or 2, characterised by the fact that the means for extending the blades (14) comprise a pressure gas container (3), and that the body (12,12') is connectable to the pressure gas container (3) via the gas transmission channels (4,6).

4. Missile in accordance with one of Claims 1 to 3, characterised by the fact that for the purpose of locking the blade a spring loaded bolt (24) is provided which, after the extension of the blade (14) engages a recess (25) situated in the vicinity of the shaft (21).

## Revendications

1. Missile, avec un empennage arrière (101) et un second empennage (102) disposé à l'avant du précédent, dont les ailettes (14) sont constituées de façon à se déployer dans la direction opposée à la direction du vol, grâce à des moyens prévus à cet effet, les ailettes (14) étant disposées en position de repos dans des fentes axiales (20) dans la paroi extérieure du missile (100) et pouvant tourner autour d'axes (21) disposés perpendiculairement à l'axe longitudinal (103) du missile (100), caractérisé en ce que pour le blocage des ailettes (14) en position de repos, il est prévu un poussoir (7) coulissant dans une conduite de gaz (6), dans la direction de l'axe longitudinal (103), et porta t un disque d'arrêt (8) en forme de cuvette, dont la paroi latérale (8') pénètre dans un évidement (23) pratiqué dans le bord extérieur (22) de l'ailette (14), et en ce que les moyens prévus pour déployer les ailettes (14) à l'extérieur sont constitués par un corps (12) pouvant être alimenté en gaz sous pression (sac gonflable) par l'intermédiaire de la conduite de gaz (6).

2. Missile selon la revendication 1, caractérisé en ce que dans la position de repos de l'ailette (14), le sac gonflable est replié, essentiellement dans la zone de l'axe longitudinal (103) du missile (100), de telle sorte que les parties terminales, opposées à leurs points de montage sur les axes (21), des ailettes (14) enfoncées dans la fente (20), reposent sur lui et en ce qu'il peut se gonfler, de préférence radialement, pour former un corps essentiellement en forme de disque.

3. Missile selon la revendication 1 ou 2, caractérisé en ce que les moyens pour déployer les ailettes (14) comprennent un réservoir de gaz sous pression (3), et en ce que le corps (12, 12') peut être relié au réservoir de gaz sous pression (3) au moyen des conduites (4, 6) faisant passer le gaz.

4. Missile selon l'une des revendications 1 à 3, caractérisé en ce que pour le blocage de l'ailette, il est prévu un boulon (24) contraint par un ressort qui, après le déploiement de l'ailette (14), pénètre dans un évidement (25) situé dans l'ailette (14) au voisinage de l'axe de rotation (21).
